# EUROPÄISCHE PATENTANMELDUNG

(11) **EP 4 706 472 A1**
(43) Veröffentlichungstag der Anmeldung: **11.03.2026**
(21) Anmeldenummer: 24198531.6
(22) Anmeldetag: 04.09.2024
(51) Int. Cl.: A47K 3/17

(54) **HÖHENVERSTELLUNG FÜR EINEN WANNENTRÄGER**

(71) Anmelder: Wilhelm Schmidlin AG, 6414 Oberarth (CH)
(72) Erfinder: MÜLLER, Markus, 6424 Lauerz (CH); WULLSCHLEGER, Beat, 6414 Oberarth (CH)
(74) Vertreter: Piticco, Lorena

(57) **Zusammenfassung**

Eine Höhenverstellung für Ständerprofile (20) eines Wannenträgers (10) mit einer Vielzahl von Ständerprofilen (20), wobei zwischen den Ständerprofilen (20) Querverbindungsprofile (30) angeordnet sind, umfasst als Ständerprofil (20) einen Gewindestab (22) mit einem Aussengewinde und in einem Querverbindungsprofil (30) eine Durchführung (40) für den Gewindestab (22). Dabei verfügt die Durchführung (40) über ein dem Aussengewinde des Gewindestabes (22) entsprechendes Innengewinde und der Gewindestab (22) weist eine Vielzahl von ein Abscheren oberhalb der Durchführung (40) ermöglichenden Einschnitten (23) quer zu seiner Längsachse auf.

## Beschreibung

### TECHNISCHES GEBIET

Die vorliegende Erfindung betrifft eine Höhenverstellung für Ständerprofile eines Wannenträgers, beispielsweise für eine Duschwanne oder eine Badewanne, mit einer Vielzahl von Ständerprofilen, wobei zwischen den Ständerprofilen Querverbindungsprofile angeordnet sind.

### STAND DER TECHNIK

Die DE 103 58 622 B3 beschreibt einen Wannenträger mit einem Rahmen, der von einer Vielzahl von Fusselementen getragen wird. Die Fusselemente sind jeweils höhenverstellbar. Die Wanne wird dann in den Wannenträger eingesetzt, der die Wanne in einem Randbereich trägt.

Die EP 3 387 971 A1 zeigt einen Wannenträger, bei dem Zwischenständerprofile zur Aufnahme von Querträgern für die Auflage der Bodenplatte einer Wanne in höhenverstellbarer Weise einsetzbar sind.

Die US 2011/0072576 A1 zeigt einen Wannenträger, bei dem ein einstellbarer Stützfuss einen gewindeten Stab umfasst, der an jeder Ecke des Wannenträgers an einem vertikalen Ständerprofil in drehbarer Weise eingesetzt ist und über eine Mutter in der gewünschten Höhenposition fixierbar ist. Auf diesem gewindeten Stab ist eine flache Verbindungsscheibe vorgesehen, auf die ein Silikonplättchen aufklebbar ist, bevor eine Wanne auf diesen Verbindungsscheiben abgesetzt und damit in den Rahmen des Wannenträgers eingesetzt wird.

Die EP 4 166 054 A1 der Anmelderin beschreibt einen Wannenträger mit Eckständerprofilen zwischen denen Querverbindungsprofile angeordnet sind. Auf den Eckständerprofilen sind Auflageflächen aufsetzbar, auf die dann eine Wanne in den Wannenträger eingesetzt wird. Die Eckständerprofilen verfügen an ihren unteren Enden über einen in diesen eindrehbaren Gewindestab mit einem auf einer Unterfläche absetzbaren und gegenüber dem Gewindestab verdrehbaren Fuss, so dass die Ecken einzeln höhenverstellbar sind. Im Falle von weiteren vertikalen Ständerprofilen zwischen den Ecken weisen auch diese einen entsprechenden höhenverstellbar Fuss auf, wobei auf der gegenüberliegenden Seite jeweils eine besagte Auflagefläche vorgesehen ist.

Ein Wannenträger ist eine Rahmenstruktur mit einer an der Rahmenoberkante umlaufenden Oberfläche, auf die zumindest abschnittsweise eine in den Rahmen einsetzbare Wanne ablegbar ist. Mit anderen Worten, ein zumeist einstückiges Element wird durch Auflegen auf die besagte Oberfläche in den Rahmen eingelassen. Das einstückige Element als Wanne steht bei einer Duschwanne oder einer Badewanne nicht wesentlich am Rand in der Höhe über diesen flanschartigen Rand über, aber es kann sich auch um ein im eingelassenen Bereich weitaus höheres Bauteil handeln, wobei dann der Rahmen mit dem in ihm eingelassenen Abschnitt einen Sockel bildet.

### DARSTELLUNG DER ERFINDUNG

Ausgehend von diesem Stand der Technik liegt der Erfindung die Aufgabe zu Grunde, einen Wannenträger der eingangs genannten Art zu verbessern, dass die Höhenverstellung einzelner Ständerprofile von einem Monteur in einfacherer Weise vorgenommen werden kann.

Diese Aufgabe wird erfindungsgemäss dadurch gelöst, dass die Höhenverstellung für Ständerprofile eines Wannenträgers mit einer Vielzahl von Ständerprofilen, wobei zwischen den Ständerprofilen Querverbindungsprofile angeordnet sind, als Ständerprofil einen Gewindestab mit einem Aussengewinde und in einem Querverbindungsprofil eine Durchführung für den Gewindestab aufweist. Dabei verfügt die Durchführung über ein dem Aussengewinde des Gewindestabes entsprechendes Innengewinde und der Gewindestab weist eine Vielzahl von ein Abscheren oberhalb der Durchführung ermöglichenden Einschnitten quer zu seiner Längsachse auf.

Dadurch kann die richtige Höhe der Querverbindungsprofile in einfacherer Weise vorgenommen werden, da mit standardisierten Längen von Ständerprofilen gearbeitet werden kann, bevor die Horizontalität der Querverbindungsprofile einfach gemessen und eingestellt wird, wobei bei Abweichungen von dieser Horizontalität alle einzelnen Ständerprofile sehr einfach nachjustierbar sind, bevor diese Ständerprofile dann auf eine Länge gebracht werden, die ein Einsetzen einer Wanne in keinster Weise behindert.

Bei einer solchen Höhenverstellung kann der Abstand zwischen zwei Einschnitten kleiner als der Abstand zwischen Oberseite der Durchführung und der Ebene der als Auflagefläche für eine einzusetzende Wanne vorgesehene Oberfläche des Querverbindungsprofils ist.

Vorteilhafterweise umfasst die Durchführung eine Schnellspannmutter, so dass eine grobe Höheneinstellung ohne Rotation des Gewindestabes möglich ist.

Die Schnellspannmutter als Teil der Durchführung kann quaderförmig sein und ist dann in einer mindestens teilweise hohlen Schiene des Querverbindungsprofils in Längsrichtung des Querverbindungsprofils verschieblich angeordnet, wobei das Querverbindungsprofil in Ober- und Unterseite über einen Längsschlitz in Längsrichtung des Querverbindungsprofils für ein Hindurchtreten des Gewindestabes verfügt.

Auf dem Gewindestab kann unterhalb der Durchführung im Querverbindungsprofil eine Kontermutter zur Vorabfixierung der Höhe des Gewindestabes vorgesehen sein.

Das den Gewindestab umfassende Ständerprofil kann über einen Stützfuss verfügen, der eine Aufnahme für das untere freie Ende des Gewindestabes aufweist, in der dieses untere freie Ende frei drehbar ist.

Auf den oberen Enden von einem oder mehreren Querverbindungsprofilen sind Auflageelemente für die Stützung des Wannenrandes vorgesehen.

Auf den oberen Enden von einem oder mehreren Ständerprofilen können Auflageelemente für eine isolierende Stützung des Wannenrandes vorgesehen sein, da solche Elemente die voreingestellte Höhe der Querverbindungsprofile nicht beeinflusst.

Die Höhenverstellung ist auch durch ein Verfahren zur Höheneinstellung eines Wannenträgers mit einer Höheneinstellung nach einem der beschriebenen Ansprüche gekennzeichnet, umfassend die Schritte des Durchführens des Gewindestabes jedes Ständerprofils durch eine Durchführung in einem zugeordneten Querverbindungsprofil, des Einstellens der Höhe der oberen Oberfläche jedes Querverbindungsprofiles durch Einstellen des über die Durchführung ragenden Abschnitts jedes Gewindestabes, und Abscheren eines überstehenden oberen Abschnitts jedes Gewindestabes in der Durchführung.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische perspektivische Ansicht eines Wannenträgers mit Ständerprofilen und Querverbindungsprofilen gemäss einem Ausführungsbeispiel der Erfindung;
- Fig. 2: eine schematische perspektivische Ansicht eines vergrösserten Ausschnitts nach Fig. 1 von einem Querverbindungsprofil mit einem eingesetzten Ständerprofil;
- Fig. 3: eine schematische perspektivische Ansicht aus Fig. 2 mit oben gekürztem Ständerprofil ohne einen zum Boden reichenden Abschnitt des Ständerprofils;
- Fig. 4: eine schematische Seitenansicht auf die Fig. 3;
- Fig. 5: eine geschnittene perspektivische Ansicht ähnlich zu Fig. 2; und
- Fig. 6: eine schematische Seitenansicht eines Gewindestabs eines Ständerprofils.

### BESCHREIBUNG BEVORZUGTER AUSFÜHRUNGSFORMEN

Fig. 1 zeigt eine schematische perspektivische Ansicht eines Wannenträgers 10 mit Ständerprofilen 20 und Querverbindungsprofilen 30 nach einem Ausführungsbeispiel der Erfindung. Der Wannenträger 10 nach Fig. 1 zeigt ein Ausführungsbeispiel für eine rechteckige Wanne mit einer längeren Längsseite und einer kürzeren Querseite. Übliche Masse sind beispielsweise 160 mal 60 Zentimeter für eine Badewanne oder beispielsweise quadratisch für eine Duschwanne. Der Unterschied zwischen den Höheneinstellungen für Duschwannen und Badewannen sind üblicherweise die notwendigen Längen der nachfolgend beschriebenen Gewindestäben 22; länger für Badewannen, recht kurz für Duschwannen (siehe als Beispiel Fig. 3 und Fig. 4). Die nachfolgend erläuterten erfindungsgemässen Prinzipien lassen sich genauso auf Stützstrukturen übertragen, die für anders geformte Wannen wie z.B. für eine im wesentlichen dreieckige Wanne vorgesehen sind.

Der Wannenträger 10 umfasst bei einer rechtwinkligen Wanne eine Reihe von mindestens vier miteinander verbundenen Querverbindungsprofilen 30. Es können auf jeder Längs- oder Querseite auch mehrere Querverbindungsprofile 30 vorgesehen sein. Es können im horizontalen Rahmen des Wannenträgers 10 separate Eckelemente 31 vorgesehen sein, oder diese können mit den Querverbindungsprofilen 30 verbunden, ggf. einstückig verbunden sein. Der durch die Querverbindungsprofile 30 hergestellte Rahmen wird durch eine Reihe von Ständerprofilen 20 gegenüber einem in der Fig. 1 nicht dargestellten Boden abgestützt. Die Querverbindungsprofile 30 haben eine durch den Doppelpfeil dargestellte Höhe 21 über dem Boden.

Die Ständerprofile 20 umfassen einen Gewindestab 22, der insbesondere in einem Ausschnitt in der Fig. 6 in einer Seitenansicht dargestellt ist. Der Gewindestab 22 hat ein Aussengewinde 23' und eine Abfolge von Einschnitten 23 in seiner Längsrichtung (siehe den Ausschnitt in der Seitenansicht der Fig. 6). Er ist länger als die grösstmögliche Höhe 21 des Wannenträgers 10, also der durch die Querverbindungsprofile 30 vorgegebenen Höhe und hat mindestens auf der Unterseite vorteilhafterweise eine Kugel 22'. Jedes Ständerprofil 20 umfasst auch einen aufsetzbaren Stützfuss 25. Dieser dient zur Vergrösserung der Aufsetzfläche des Ständerprofils 20 und gleichzeitig als Fixierhilfe. Insbesondere kann der Stützfuss 25 die Form eines Schlüssels haben, mit einem Fixierbereich 26 und einer Gewindestabaufnahme 27, wie in der Fig. 2 zu sehen. Die Unterseite des Stützfusses 25 ist flach, um sich entsprechend auf einem Boden abzustützen. Die Gewindestabaufnahme 27 hat eine innere Öffnung zur Aufnahme des Gewindestabes 22. Dabei kann sich der Gewindestab 22 in der Öffnung frei drehen. Der Fixierbereich 26 kann ein Langloch 26' aufweisen, durch das beispielsweise eine Schraube in einen im Boden eingelassenen Dübel eingeschraubt werden kann, so dass der Stützfuss 5 fixiert ist. Das Einstellen der Höhe des Wannenträgers wird im Folgenden im Zusammenhang mit der Fig. 2 beschrieben. Wenn diese Höheneinstellung vorgenommen worden ist, werden die Wandbefestigungen 32 vom Innenraum des Wannenträgers an den umliegenden Seitenwänden (wo vorgesehen) befestigt. Die Wandbefestigungen 32 sind hier wie die Stützfüsse 25 ausgestaltet, also mit einem hier ein Laschenende umgreifenden Bereich und einen länglichen Fixierbereich 26 mit einem Langloch 26' für eine mit einer Schraube und gegebenenfalls gedübelten Befestigung an einer umlaufenden Wan.

Die Fig. 2 zeigt eine schematische perspektivische Ansicht eines vergrösserten Ausschnitts nach Fig. 1 von einem Querverbindungsprofil 30 mit einem eingesetzten Ständerprofil 20. Es wird auch auf die Fig. 5 verwiesen, die eine geschnittene perspektivische Ansicht ähnlich zu Fig. 2 zeigt.

Wesentlich für die Höhenverstellung eines Wannenträgers 10 ist die Durchführung 40 durch das Querverbindungsprofil 30. Die Durchführung 40 kann als eine Schnellspannmutter 41 ausgestaltet sein, die beispielsweise als ein Quader 42 in der hohlen Schiene 33 des Querverbindungsprofils 30 eingesetzt ist. Der Quader 42 ist dabei insbesondere in der hohlen Schiene 33 längsverschiebbar und anschliessend durch eine Kontermutter 29 fixierbar, was eine Einstellbarkeit der Position des senkrecht dazu angeordneten Gewindestabes 22 ermöglicht. Dieser ist ja durch das Langloch 26' im Stützfuss 25 in seiner Position auf dem Boden positionierbar.

Es ist in Fig. 1 klar erkennbar, dass die Ständerprofile 20 nicht in den Ecken angeordnet sind, sondern entlang der Querverbindungsprofile 30. In einem nicht in den Zeichnungen dargestellten Ausführungsbeispiel kann ein Gewindestab 22 aber auch als Eckständerprofil vorgesehen sein, wenn die Durchführung 40 in Baueinheit mit dem Eckelement 31 ausgestaltet ist. Auch die Ausgestaltung der Durchführung 40 mit einer Schnellspannmutter 41 ist nicht notwendig aber bevorzugt, um eine grobe Höheneinstellung des Querverbindungsprofils 30 direkt durch Neigen des Gewindestabes 22 und anschliessendes Vorschieben oder Zurückziehen durch die Schnellspannmutter 41 zu erreichen. Vorteilhafterweise weist die Hohlschiene in Teilbereichen Abdeckungen 34 auf. Die Abdeckungen 34 oder allgemeiner formuliert, die Oberseite der Querverbindungsprofile 30 stehen über den Gewindestab 20 über die Durchführung 40 über. Sie können einstückig mit den Querverbindungsprofilen 30 ausgestaltet sein. Mit anderen Worten, die Oberfläche des Quaders 41 ist um einiges tiefer als die Höhe der Oberfläche der Abdeckung 34. Die Höhe der Oberfläche der Abdeckung 34 definiert ja die Unterkante der dann auf den Wannenträger aufgesetzten Wanne.

Die Höhenfeineinstellung der einzelnen Querverbindungsprofile 30 wird durch Verdrehen des jeweiligen Gewindestabes 22 in der Schnellspannmutter 41 erreicht. Dabei dreht der untere Abschnitt des Gewindestabes 22 mit seiner am unteren Ende vorgesehenen Kugel 22' in dem Stützfuss 25, der, wenn er den Fixierbereich 26 aufweist, vorher vorzugsweise so gedreht wird, dass dieser Fixierbereich 26 in den Innenbereich des durch die Querverbindungsprofils 30 gebildeten Rahmen reicht. Dann besteht ein überstehender Bereich 28 des Gewindestabes 22, welcher oben aus der Durchführung 40 über deren Oberfläche 44 herausragt und insbesondere über die Oberfläche 35 der Abdeckung 34 hinausragt.

Die Fig. 3 zeigt eine schematische perspektivische Ansicht aus Fig. 2 mit oben bereits gekürztem Ständerprofil 20 mit einem für eine Duschwanne nur kurz unten zum Boden überstehenden Abschnitt des Ständerprofils 20. Die Fig. 4 zeigt die Situation in einem Querschnitt, wobei durch zwei im Sinne eines Querschnitts angedeutete Linien die Gewindeausrichtung 43 der Schnellspannmutter 41 dargestellt ist. Zwischen den Darstellungen der Fig. 2 und Fig. 3 ist vom Monteur des Wannenträgers der überstehende Bereich 28 des Gewindestabes 22, der aus der Schnellspannmutter 41 nach oben herausragt, im Rahmen des Querverbindungsprofils 30 durch Hin- und Herwanken desselben in der Schnellspannmutter 41 abgeschert worden. Dabei wird vorab ein Einschnitt 23 möglichst knapp über der Oberfläche 44 der Durchführung platziert. Das Abscheren kann durch eine dort angesetzte Zange oder durch das Aufsetzen eines Rohrs auf die Gewindestange mit einer Hin- und Herbewegung des Werkzeugs/Gewindestange in der Richtung der auf der Oberfläche in den Figuren dargestellten Pfeile ausgeführt werden. Es besteht dann eine obere Oberfläche 24 des Gewindestabes 22, die insbesondere unterhalb der Oberfläche 35 der Abdeckung 34 aber oberhalb der Oberfläche 44 der Durchführung 40 liegt. Die Oberfläche der Abdeckung 34 ist durch die strichlinierte Oberflächenebene 35 dargestellt. Anschliessend kann durch Verdrehen des Gewindestabes 22 dieser feinverstellt werden, wobei dies auch ein Zurückziehen in die Durchführung umfassen kann. Damit kann, abhängig von dem Abstand von zwei benachbarten Einschnitten 23 im Gewindestab 22, eine beliebige Höhe eingestellt werden, wenn dieser Abstand klein genug ist, so dass der Gewindestab 22 weder über die Oberfläche 35 hinaussteht noch vollständig im Gewinde der Schnellspannmutter verschwindet.

Die genaue Höhenposition des Wannenträgers 10 vorgegeben durch die Oberfläche 35 des Querverbindungsprofils 30 wird dann durch die Kontermutter 29 eingestellt.

Fig. 6 zeigt eine schematische Seitenansicht eines Gewindestabs 22 eines Ständerprofils 20 mit in regelmässigen Abständen vorgesehenen Einschnitten 23, die insbesondere in regelmässigen Abständen in Längsrichtung des Gewindestabes 22 als Sollbruchstellen vorgesehen sind. Dabei sind diese Einschnitte 23 für ein leichteres Abscheren ausreichend tief, aber ausreichend flach, um einen festen Gewindestab 22 sicherzustellen. Dieser wird nach der Montage im Verbund von, im Beispiel der Fig. 1 acht Ständerprofile 20 nicht mehr wesentlich auf Seitenkräfte belastet.

### BEZUGSZEICHENLISTE

- 10: Dusch- oder Badewannenträger
- 20: Ständerprofil
- 21: Höhe
- 22: Gewindestab
- 22': Kugel
- 23: Einschnitt
- 23': Aussengewinde
- 24: obere Oberfläche
- 25: Stützfuss
- 26: Fixierbereich
- 26': Langloch
- 27: Gewindestabaufnahme
- 28: überstehender Bereich
- 29: Kontermutter
- 30: Querverbindungsprofil
- 31: Eckelement
- 32: Wandbefestigung
- 33: Hohlschiene
- 34: Abdeckung
- 35: Oberflächenebene
- 40: Durchführung
- 41: Schnellspannmutter
- 42: Quader
- 43: Gewindeausrichtung
- 44: Oberfläche der Durchführung

## Patentansprüche

1. Höhenverstellung für Ständerprofile (20) eines Wannenträgers (10) mit einer Vielzahl von Ständerprofilen (20), wobei zwischen den Ständerprofilen (20) Querverbindungsprofile (30) angeordnet sind, **dadurch gekennzeichnet, dass** ein Ständerprofil (20) einen Gewindestab (22) mit einem Aussengewinde (23') aufweist, dass ein Querverbindungsprofil (30) eine Durchführung (40) für den Gewindestab (22) umfasst, dass die Durchführung (40) über ein dem Aussengewinde (23') des Gewindestabes (22) entsprechendes Innengewinde verfügt und dass der Gewindestab (22) über eine Vielzahl von ein Abscheren oberhalb der Durchführung (40) ermöglichenden Einschnitten (23) quer zu seiner Längsachse aufweist.

2. Höhenverstellung nach Anspruch 1, wobei der Abstand zwischen zwei Einschnitten (23) kleiner als der Abstand zwischen der Mitte des an der Oberseite (44) der Durchführung (40) angrenzenden Innengewinde der Durchführung (40) und der Ebene der als Auflagefläche für eine einzusetzende Wanne vorgesehene Oberfläche (35) des Querverbindungsprofils (40) ist.

3. Höhenverstellung nach Anspruch 1 oder 2, wobei die Durchführung (40) eine Schnellspannmutter (41) umfasst.

4. Höhenverstellung nach Anspruch 3, wobei die Schnellspannmutter (41) der Durchführung (40) quaderförmig ist und in einer mindestens teilweise hohlen Schiene des Querverbindungsprofils (30) in Längsrichtung des Querverbindungsprofils (30) verschieblich ist, wobei das Querverbindungsprofil (30) in Ober- und Unterseite über einen Längsschlitz in Längsrichtung des Querverbindungsprofils (30) für ein Hindurchtreten des Gewindestabes (22) verfügt.

5. Höhenverstellung nach einem der Ansprüche 1 bis 4, wobei auf dem Gewindestab (22) unterhalb der Durchführung (40) im Querverbindungsprofil (40) eine Kontermutter (29) vorgesehen ist.

6. Höhenverstellung nach einem der Ansprüche 1 bis 5, wobei das den Gewindestab (22) umfassende Ständerprofil (20) über einen Stützfuss (25) verfügt, der eine Aufnahme für das untere freie Ende (23') des Gewindestabes (22) aufweist, in der dieses untere freie Ende (23') frei drehbar ist.

7. Höhenverstellung nach einem der Ansprüche 1 bis 6, wobei auf den oberen Enden von einem oder mehreren Querverbindungsprofilen (30) Auflageelemente für die Stützung des Wannenrandes vorgesehen sind.

8. Verfahren zur Höheneinstellung eines Wannenträgers mit einer Höheneinstellung nach einem der Ansprüche 1 bis 7, umfassend die Schritte des:
Durchführens des Gewindestabes (22) jedes Ständerprofils (20) durch eine Durchführung (40) in einem zugeordneten Querverbindungsprofil (30);
Einstellens der Höhe (21) der oberen Oberfläche (35) jedes Querverbindungsprofiles (30) durch Einstellen des über die Durchführung (40) ragenden Abschnitts (28) jedes Gewindestabes (22);
Abscherens jedes Gewindestabes (22) des Ständerprofils (20) oberhalb der Durchführung (40).

9. Verfahren nach Anspruch 8, mit dem zusätzlichen Schritt nach dem Abscheren des
Feineinstellens der Höhe durch Verdrehen des Gewindestabes (22) in der Durchführung (40).

10. Verfahren nach Anspruch 8 oder 9, **dadurch gekennzeichnet, dass** das Einstellen der Höhe ein Grobeinstellen durch Einsatz einer Schnellspannmutter (41) in der Durchführung (40) durch Neigen des Gewindestabes (22) des Ständerprofils (20) in der Schnellspannmutter (41) umfasst.

11. Verfahren nach einem der Ansprüche 8 bis 10, **dadurch gekennzeichnet, dass** die Position des Gewindestabes (22) in der Durchführung (40) durch eine unterhalb der Durchführung (40) auf dem Gewindestab (22) vorgesehene Kontermutter (29) fixiert wird.
